# EUROPÄISCHE PATENTSCHRIFT

(11) **EP 3 067 492 B1**
(45) Veröffentlichungstag und Bekanntmachung des Hinweises auf die Patenterteilung: **03.10.2018**
(21) Anmeldenummer: 16000257.2
(22) Anmeldetag: 03.02.2016
(51) Int. Cl.: E05B 63/14, E05C 19/00

(54) **SYSTEM MIT EINEM HAUPTSCHLOSS, EINEM PANZERRIEGEL UND EINER KOPPLUNGSEINRICHTUNG**
SYSTEM WITH A MAIN LOCK, A REINFORCED BOLT AND A COUPLING DEVICE
SYSTÈME AVEC UNE SERRURE PRINCIPALE, UNE BARRE DE BLINDAGE ET UN DISPOSITIF DE COUPLAGE

(30) Priorität: 12.03.2015 DE 202015001927 U
(43) Veröffentlichungstag der Anmeldung: 14.09.2016
(73) Patentinhaber: Kubinski, Piotr, 50670 Köln (DE)
(72) Erfinder: Kubinski, Piotr, 50670 Köln (DE)

(56) Entgegenhaltungen:
- FR-A- 937 693
- GB-A- 2 259 941

## Beschreibung

### Das technische Gebiet

Sicherheitstechnik; Schliesstechnik an Wohnungstüren.

### Der bisherige Stand der Technik

An den meisten Türen gibt es genormte Einsteckschlösser, die mit einem eingebauten Profilzylinder betätigt werden.

Darüber hinaus gibt es mechanische Zusatzschlösser, die nachträglich und universell an eine Wohnungstür angebracht werden können, um die Widerstandsfähigkeit der Tür zu erhöhen. Besonders wirkungsvoll sind hier die sogenannten Panzerriegel.

Darüber hinaus sind aus der Stand der Technik bekannt:
1. GB 2 259 941 A beschreibt einen Metalbalken, der quer über die Türbreite montiert wird. Dieser Balken wird auf der Scharnierseite der Tür auf einen Zusatzscharnier auf dem Türrahmen befestigt. Auf der Schlossseite der Tür ist in dem Balken drin ein Schloss eingebaut, so dass der Riegel dieses Schlosses in ein Schliessblech auf der Innenseite des Türrahmens einrastet. Dieses Schloss wird mit einem langen Schlüssel (durch das Loch in dem Türblatt) der durch dasTürblatt ins Schloss eingeführt wird, bedient. Die gesamte Vorrichtung ist wesntlich stabiler als ein gewöhnliches Schloss der in einer Tür eingebaut wäre. Insbesondere gilt das für Holztüren, wo ein innenliegendes Schloss rausgerissen werden könnte. Ein Schloss aber der in dem Metallquerbalken verankert ist hält die Tür wesentlich wirkungsvoller.
2. FR 937 693 A beschreibt eine erweiternde Sicherheitsvorrichtung für ein Kastenschloss. Auf den Schliessriegel des Kastenschlossens wird ein Bügel (g) aufgesetzt, auf dem das Ende einen ausziehbaren Metalbalken befestigt ist. Der Balken geht über die gesamte Türbreite und ist an anderem Ende mit einem stabilen Scharnier an dem Türrahmen befestigt. Das Schliessblech ist so breit ausgebildet, dass sowohl der Schliessriegel des Kastenschlosses wie auch der darauf aufgesetzter Balken in die Öffnung des Schliessbleches passen. Die Vorrichtung kann auch mehrere weitere Schliesspunkte an den Ränden des Türblatts mittels Umlegehebel Fig 4, Fig 5 antreiben.

### Hintergrund der Erfindung.

Nachteil der Nachrüstungen einer Tür mit einem Panzerriegel ist der schlechte Bedienungskomfort. Es müssen beim Auf-, und Abschliessen der Wohnungstür zwei Schliesszylinder bedient werden: der Zylinder vom Hauptschloss, und der vom Panzerriegel. Auch wenn es zwei gleichschliessende Zylinder wären, also mit einem Schlüssel bedienbar, trotzdem muss man zwei Zylinder bedienen.

Die Idee der Erfindung ist, dass durch das Drehen nur eines Schlüssels in einem Schliesszylinder, sowohl der Panzerriegel wie auch das Hauptschloss gleichzeitig auf-, und zugeschlossen werden können. Die Konstruktion sollte mit geringem technischen Aufwand also auch preiswert realisiert werden können und sich zum Nachrüsten der Türe mit dem Panzerriegel eignen.

So kommen diverse Verbindungsmechanismen beider Zylinderschlösser die die Drehbewegung übertragen würden nicht in Frage da diese erheblichen technischen Aufwand bedeuten würden.

### Darstellung der Erfindung

Die Lösung ist, dass der ausfahrende Riegel (2) (schlossseitig) des Panzerriegels (1) gleichzeitig die geeignete Hebelmechanik (4) betätigt, die wiederum den Riegel (6) und die Falle (7) des Hauptschlosses mit bedient. Das Hauptschloss müsste hierfür modifiziert werden und es wird keinen eigenen Schliesszylinder besitzen. Das Hauptschloss wird durch die ausfahrenden Stäbe des Panzerriegels betätigt (und natürlich auch durch die Klinke von der Innenseite der Tür).

Die Schubbewegung der Stäbe das Panzerriegels (2) wird durch einen darauf montierten Zahn (3) und durch zwei Hebel (4) (an den Achsen (5) montiert), in eine parallele Schubbewegung, (etwa 10 cm tiefer an der Türblattfläche), auf ein Riegel des Hauptschlosses übersetzt (oder höher wenn der Panzerriegel unterm Hauptschloss montiert wird). An dieser Stelle wird der Bolzen (10) aus dem Schloss, durch eine längliche Öffnung in dem Türblatt rausragen. Die Hebel (4) bewegen den Bolzen (10) der an dem Schlossriegel (6) befestigt ist. So bewegt sich der Riegel angetrieben durch den Bolzen, auf-, und zuschliessend. Zusätzlich wird, um die Türfalle zu öffnen, am Schloss ein Stopper (Wegbegrenzer) (9) installiert, an dem sich der Hebel des Türfallenantriebes (8) an den letzten Millimeter der Öffnungsbewegung des Riegels stösst. So wird, an diesen letzten Millimeter, das Eindrücken der Türfalle (7) erzwingt.

Auf der beschriebenen Weise bewirkt die Bewegung des Bolzen letztendlich die vollständige Öffnung des Türschlosses, also des Riegels und der Türfalle.

Der Schlossriegel weisst eine folgende Besonderheit auf. Die Länge der Riegels ist so, dass wenn er maximal ins Schloss eingefahren wird, etwa 3-4 mm unter der Ebene des Stulpes versinkt. Diese besondere Länge des Riegels wird dadurch bedingt, dass diese maximal eingefahrene Position die ist, in der die Türfalle bereits eingedrückt ist. Wird die Falle in die ursprüngliche Position rausgedrückt, so kommt der Riegel auch 3-4 mm wieder raus. In dieser Position muss der Riegel bündig mit dem Stulp abschliessen.

Das original Plättchen, was für die Blockade des Riegels in einem Schloss montiert ist (Zuhaltung), wird grundsätzlich entfernt oder deaktiviert, um die Bewegung des Riegels nicht zu verhindern.

### Ausführungsbeispiel.

Am Ende des Stabes des Panzerriegels wird ein Mitnehmerzahn (3) installiert, Der Zahn sollte nicht breiter ist als die Stäbe (2) selbst sein. Die Breite muss genau angepasst werden, sonst würde er möglicherweise bei der Schliessung mit dem Schliesskasten kollidieren.

Das Hauptschloss wird so modifiziert, dass es keinen klassischen Schliess-Profilzylinder besitzt. Die Zylinderöffnung im Türbeschlag sollte eine Verblendung bekommen oder idealerweise sollte ein modifizierter Türbeschlag eingesetzt werden, der keine Öffnung für ein Zylinder hat.

Die lineare Bewegung der Stäbe des Panzerriegels (2), wird durch zwei Hebel (4) auf den Bolzen (10) des Riegels (6) übertragen.

Es kann kein typisches, sondern es muss ein modifiziertes Einstckschloss eingesetzt werden, so dass die Türfalle (7) des Schlosses auf der oben beschriebener Weise an die Bewegung des Schloss Riegels gekoppelt wird.

Ziel der Erfindung:
alleine durch das Drehen des Schlüssels des Zylinders am Panzerriegel, wird gleichzeitig auch das Hauptschloss im vollen Umfang bedient.

Dies bedeutet einen enormen Zugewinn beim Bedienungskomfort beim Abschliessen und Öffnen der Wohnungstür.

Es werden keine zwei Zylinder, auch nicht zwei gleichschliessende Zylinder mehr benötigt. Die hier vorgestellte Lösung bedeutet noch mehr Bedienungskomfort, als zwei gleichschliessende Zylinder, die aktuell als eine Komfortlösung angesehen werden.

### Zeichnungen und Erklärung:

Fig.l: Panzerriegel mit Hebelmechanik und dem Riegel des Hauptschlosses (Einsteckschlosses).
Fig. 2: Das modifizierte Einsteckschloss.
   1. Panzerriegel
   2. Stäbe des Panzerriegels (herausfahrende Riegel /Balken)
   3. Aufsatz mit dem Mitnehmerzahn
   4. Hebel der Antriebsübertragung
   5. Drehachsen
   6. Riegel des Einsteckschlosses
   7. Türfalle des Einsteckschlosses
   8. Hebel des Türfallenantriebes
   9. Stopper /Wegbegrenzer/ Stossbolzen
   10. Bolzen für den Antrieb des Schlossriegels

## Patentansprüche

1. Ein System mit einem Hauptschloss, einem Panzerriegel und einer Kopplungseinrichtung des Hauptschlosses an den Panzerriegel,
**dadurch gekennzeichnet, dass**
an dem Ende des Stabes (2) des Panzerriegels (1) ein Mitnehmerzahn (3) montiert ist, der durch geeignete Drehhebel (4) oder Schubstangen die Bewegung des Stabes (2) auch an das Haupttürschloß überträgt so, dass wenn sich der Stab (2) des Panzerriegels bewegt, diese Bewegung auch an den Riegel (6) und die Falle des Hauptschlosses (7) übertragen wird;
und
eine Hebelmechanik, vorzüglich mit zwei oder anderer Anzahl der Hebel (4) die Schubbewegung des Panzerriegels an den Riegel des Hauptschlosses überträgt;
und
beide Schlösser gleichzeitig mit dem Schliesszylinder des Panzerriegels bedient werden,
und
Das Hauptschloss keinen eigenen Schliesszylinder für den Antrieb benötigt,

2. Ein System mit einem Hauptschloss, einem Panzerriegel und einer Kopplungseinrichtung des Hauptschlosses an das Panzerriegel nach Anspruch 1,
**dadurch gekennzeichnet, dass**:
das Hauptschloss ein genormtes Wohnungstürschloss ist der modifiziert ist, so dass:
an dem Riegel (6) des Schlosses ein Bolzen (10) befestigt wird der ermöglicht den direkten Antrieb des Riegels (6) von der Innenseite des Türblattes;
und
die Sperrplättchen des Riegels entfernt oder deaktiviert wird und
ein Stossbolzen (9) in das Schloss installiert wird, an dem sich der Hebel der Türfallenantriebes (8) stützt, so dass an den letzten Millimetern der Schubweges des Riegels (6) die Türfalle (7) automatisch eingedrückt wird. Der Schlossriegel (6) wird um diese Paar Millimeter gekürzt, so dass wenn die Falle (7) durch die Rückholfeder wieder ausgedrückt wird, der Riegel (6) nicht aus dem Schloß rausragt.

## Claims

1. A system which comprises a main lock, a reinforced deadbolt and a device to link the main lock with the reinforced deadbolt,
**characterised by**
a drive tooth (3) mounted to the end of the rod (2) of the reinforced deadbolt (1),
the drive tooth (3) being
capable of transmitting the movement of the rod (2) also to the main door lock by means of suitable pivoted levers (4) or push rods so that the movement of the rotating rod (2) of the reinforced deadbolt is also transmitted to the deadbolt (6) and to the latch of the main lock (7); and
designed to transmit the pushing movement of the reinforced deadbolt to the deadbolt of the main lock by means of a lever mechanism, preferrably with two or more of the pivoted levers (4);
and
operated via the locking cylinder of the reinforced deadbolt through both locks at the same time,
while
the main lock does not require an own locking cylinder for operation,

2. A system comprising a main lock, a reinforced deadbolt and a device to link the main lock with the reinforced deadbolt in accordance with claim 1,
**characterized by**
the main lock being a standardised apartment door lock which is modified as follows:
a bolt (10) is attached to the deadbolt (6) of the lock, allowing for direct operation of the deadbolt (6) from inside the door leaf;
and
the locking plates of the deadbolt are removed or deactivated
and
the lock is equipped with a push bolt (9) supporting the lever of the door latch drive (8) so that the door latch (7) is automatically pushed inwards when passing the last few millimetres of the deadbolt's (6) pushing distance. The deadbolt (6) is shortened by the length of these few millimetres so that the deadbold (6) does not stick out of the lock when the door latch (7) is pushed out again by the return spring.

## Revendications

1. Un système comprenant un verrou principal, un pêne dormant et un dispositif d'accouplement du verrou principal au pêne dormant, **se caractérisant par le fait**
**qu'**une dent d'entraînement (3) est montée à l'extrémité de la tige (2) du pêne dormant (1) qui transmet le mouvement de la tige (2) au verrou principal de la porte au moyen de leviers rotatifs (4) ou de poussoirs appropriés, de sorte que lorsque la tige (2) du pêne dormant se déplace, ce mouvement est transmis à la fois au pêne dormant et au pêne demi-tour du verrou principal (7) ;
et
**qu'**un mécanisme à levier, de préférence avec deux ou plusieurs leviers (4), transmet le mouvement de poussée du pêne dormant au pêne demi-tour du verrou principal ;
et
**que** les deux pênes sont actionnés simultanément avec le cylindre du pêne dormant ;
et
**que** le verrou principal ne nécessite pas son propre cylindre de serrure pour
l'entraînement.

2. Un système comprenant un verrou principal, un pêne dormant et un dispositif d'accouplement du verrou principal au pêne dormant selon la revendication de brevet au point 1, **se caractérisant par le fait**
**que** le verrou principal est une serrure standardisée de porte d'appartement qui est modifiée de telle sorte qu'un boulon (10) est fixé au pêne dormant (6) de la serrure, ce qui permet d'entraîner le pêne dormant (6) directement de l'intérieur du vantail ;
et
**que** les plaques de verrouillage du pêne donnant sont retirées ou désactivées ;
et
et **qu'**un boulon de raccordement (9) est fixé dans la serrure soutenant le levier d'entraînement du pêne demi-tour (8), de sorte que le pêne demi-tour (7) est automatiquement enfoncé dans les derniers millimètres de la trajectoire de poussée du pêne dormant (6). Le pêne dormant (6) a été raccourci de quelques millimètres, de sorte que lorsque le pêne demi-tour (7) est repoussé par le ressort de rappel, le pêne dormant (6) ne dépasse pas de la serrure.
